# EUROPÄISCHE PATENTSCHRIFT

(11) **EP 2 538 821 B1**
(45) Veröffentlichungstag und Bekanntmachung des Hinweises auf die Patenterteilung: **15.10.2014**
(21) Anmeldenummer: 11721984.0
(22) Anmeldetag: 03.02.2011
(51) Int. Cl.: A47C 7/46, A47C 23/06

(54) **TRÄGERELEMENT**
SUPPORT ELEMENT
ELÉMENT SUPPORT

(30) Priorität: 24.02.2010 DE 102010009025
(43) Veröffentlichungstag der Anmeldung: 02.01.2013
(73) Patentinhaber: Mankau, Dieter, 60316 Frankfurt am Main (DE)
(72) Erfinder: Mankau, Dieter, 60316 Frankfurt am Main (DE)
(74) Vertreter: Erb, Henning
(86) Internationale Anmeldenummer: PCT/DE2011/000097
(87) Internationale Veröffentlichungsnummer: WO 2011/103852

(56) Entgegenhaltungen:
- EP-A1- 0 572 895
- EP-A2- 0 974 294
- WO-A1-90/14781
- DE-A1- 3 406 299
- DE-A1- 3 505 644
- DE-U1- 7 602 663
- US-A- 5 076 643

## Beschreibung

Die Erfindung betrifft ein neues, druckpunktelastisches Trägerelement, das z.B. als Träger in Leichtbauhallen, Brücken oder in Lattenroste für Betten, Sitz- oder Liegemöbel verwendet werden kann. Im europäischen Patent" EP0974294 B1" und im deutschen Patent "DE19832689" wird ein in der Härte einfach und genau einzustellendes Federelement, das vorwiegend in Lattenrosten von Betten und Büroarbeitsstühlen eingesetzt werden soll, beschrieben. An einem Obergurt sind Kettenelemente so angeordnet, dass sich die Kettenelemente in Längsrichtung aneinander abstützen und um Schwenkachsen, die quer zur Längsrichtung und quer zur ersten Querrichtung verlaufen, relativ zueinander schwenkbar sind. Ein flexibles Spannelement das unterhalb der Kettenelemente geführt wird und an ihnen auflegt, durchdringt die Endblöcke in denen ein Verstellmechanismus mit Feder untergebracht ist, mit welchem die Vorspannung des Federelementes eingestellt werden kann.

Der Nachteil dieser Konstruktion ist, dass unter Lasteinwirkung, die Gesamtbelastung des Systems sich in Form einer hohen Zugbelastung für das Spannelement auswirkt. Das Spannelement muss in dieser vorgeschlagenen Lösung eine hohe Geschmeidigkeit besitzen, damit es sich in jeder Stellung die die Kettenelemente einnehmen, flächig an diese anlegen kann. Die Ausbildung des Spannelementes in Form einer Flachfeder, die einen Teil der zugeführten Energie aufnehmen könnte ist hierbei nicht vorgesehen. Bei einer ständigen, dynamischen Belastung entstehen auf der Auflageseite der Kettenelemente und zwar an der Stelle, an der die Kettenelemente auslenken, hohe Reibkräfte zwischen dem Spahnelementund dem Kettenelement. Diese ständigen Reibkräfte am Kettenelement und am Spannelement führen zu einem vorzeitigen Verschleiß und langfristig zur Zerstörung der Konstruktion.

Der Erfindung liegt deshalb die Aufgabe zugrunde, ein modular aufgebautes Trägerelement auch für dynamische Belastungen zur Verfügung zu stellen, das mit weniger Bauteilen auskommt, durch die die Zugbelastung für das Spannelement deutlich reduziert wird und dadurch keine übermäßigen, bauartbedingten Verschleißerscheinungen einzelner Baugruppen auftreten.

Erfindungsgemäß wird die Aufgabe dadurch gelöst, dass nicht nur das Federelement sondern auch das Federspannelement als Einfeldträger, ähnliche statische Eigenschaften mit entsprechender Federwirkung wie das Federelement besitzt. Das Federelement und das Federspannelement können entsprechend ihrer Aufgabe, eine voneinander abweichende Federwirkung und Steifigkeit haben. Das Federelement ist an seinen Enden fest mit den Endblöcken verbunden. Das Federspannelement stützt sich mit seinen beiden am Federspannelement vorhandenen Begrenzungsanschlägen an der Innenseite der Endblöcke ab und ragt mit seinen Endabschnitten in die Vorspanneinrichtung in den beiden Endblöcken wo das Federspannelement mittels Druckfeder und Verstelleinrichtung auf Zug gespannt wird. Bei einer oberseitigen Belastung des Federelementes wird dieses in Richtung des Federspannelementes ausgelenkt und durch das Abstandselement auf das Federspannelement übertragen.

Die Auslenkungstiefe des Federelementes mit seiner festgelegten Federwirkung wird über die Härte der Druckfeder, der gewählten Härteeinstellung sowie der festgelegten Federhärte des Federspannelementes und den zwischen dem Federelement und dem Federspannelement eingesetzten Abstützelement oder den entsprechenden Federn mit der jeweiligen Federhärte gesteuert. Das Federspannelement ist eine Federleiste und gleichzeitig ein Zugelement. Dadurch kann die Zugbelastung die durch Lasteinwirkung auf das Trägerelement entsteht, deutlich reduziert werden.

Bei einem Einsatz des Trägerelementes in einem Bett als so genannter Lattenrost sollte das Federspannelement gegenüber dem Federelement in seiner Federwirkung härter gewählt werden um eine weichere Auslenkung bzw. eine optimale druckpunktelastische Einsinktiefe des Federelementes auf dem die Matratze liegt zu erreichen. Dadurch kann ganz gezielt auf die zum Einsatz kommenden Matratzentypen eingegangen werden um den größtmöglichen Komfort zu erreichen. In dieser Anwendung besteht die Möglichkeit, das z.B. durch mehrere. ringförmig ausgeformte Kunststofffedern oder durch einen zusammenhängenden, dauerelastischen Weichschaumblock, der formschlüssig zwischen dem Federelement und dem Federspannelement fest angeordnet ist, z.B. durch Vulkanisieren oder Kleben, die geforderte Druckpunktelastizität des Federelementes erreicht wird. Ist das Trägerelement für festgelegte Belastungswerte konzipiert, besteht die Möglichkeit, dass die Abstützelemente als Druckfeder ausgebildet sind und dadurch eine stärkerc Auslenkung des Federelementes gegenüber dem Federspannelement erreicht wird. Werden mehr als ein Abstützelement eingesetzt, sollte das Federspannelement durch Führungen bzw. Bohrungen in den einzelnen Abstützelementen geführt werden oder die Abstützelemente sollten fest mit dem Federelement und dem Federspannelement verbunden sein. In diesem Fall müssen die Abstützelemente im Anbindungsbereich des Federelementes und des Federspannelementes in der Funktion je ein Filmscharnier oder Drehlager aufweisen, um den im Gebrauch auftretenden Querverschiebungen zwischen dem Federelement und dem Federspannelement zu folgen.

Bei sich häufig ändernden Komfortansprüchen z.B. in einem Pflegebett oder Autositz besteht die Möglichkeit ansteuerbare, pneumatische Aktoren zwischen dem Federelement und dem Federspannelement anzuordnen und über entsprechende Steuer- und Regeleinrichtungen den Befülldruck zu variieren und somit die Auslenktiefe und die Druckpunktelastizität des Federelementes festzulegen. Die Verwendung eines formschlüssig, zwischen dem Federelement und dem Federspannelement eingesetzen, schlauchförmig ausgebildeten, pneumatischen Aktors, entspricht, wenn er fest mit der dem Federspannelement zugewanden Seite des Federelementes und fest mit der dem Federelement zugewanden Seite des Federspannelementes verbunden ist, dem Wirkzusammenhang, der mit dem Einsatz von dauerelastischen Weichschaum erreicht wird.

Diese Anwendung ist vorteilhaft z.B. bei der Verwendung in Pflegebetten bzw. Krankenhausbetten, wo aus medizinischer Sicht unterschiedliche und veränderbare Profileanforderung bezüglich der Druckpunktelastizität und Auflagenhärte für das Unterbett allein schon durch die unterschiedliche Belegung des Bettes bestehen. Die Verwendung von dauerelastischen Weichschaum ist in einem privat genutzten Bett sinnvoll, da hier im Vorfeld festgelegt werden kann, welche Dichte bzw. welche Druckhärte der Schaum in den einzelnen Trägerelementen haben muss, um unterschiedliche Komfortzonen in einem Unterbett zu bilden. Diese Anwendung setzt aber voraus, dass das Federspannelement gegenüber dem Federelement in seiner Grundhärte deutlich härter ausgelegt sein muss als das Federelement das eine geringe Federspannkraft, aber sehr hohe Druckpunktelastizität besitzen sollte. Die Federkennlinie der Druckfeder, die das Federspannelement auf Zugspannung hält, muss für alle Anwendungsfälle entsprechend der Aufgabe einzeln festgelegt werden.

In Sonderfällen wie z.B. die Anwendung des Trägerelementes als Brückenelement mit hoher Druckbelastung, wird das Federspannelement nur in seiner Funktion als Federelement eingesetzt. Über ein zusätzliches Zugseil oder Zugband das mit seinen Endabschnitten mit der Druckfeder in der Vorspannungseinrichtung verbunden ist wird die Härte und damit verbunden die Auslenktiefe des Federelementes gesteuert. Es sind entsprechende Begrenzungsanschläge und Führungen am Federspannelement vorhanden, die in Führungsaufnahmen, die an den beiden Endblöcken vorhanden sind, eingesetzt werden. Bei extrem langen Ausführungen des Trägerelementes besteht die Möglichkeit, dass das Federspannelement in der Länge ein oder mehrmals geteilt ist und das an den Endpunkten der einzelnen Federspannelemente entsprechende Begrenzungsanschläge und Führungen vorhanden sind, die sowohl in die Führungsaufnahmen der beiden Endblöcke wie auch in die entsprechenden Führungsaufnahmen in den Abstützelementen eingesetzt werden können. Um eine optimale Federwirkung des Federspannelementes zu erreichen, ist eine weitgehend spielfreie Führung notwendig und der entsprechende Einsatz von selbstschmierenden Führungslagem erforderlich.

Wenn das Trägerelement z.B. für Autositze eingesetzt werden soll, kann das Federspannelement aus mehreren Armen gebildet werden die sich aus einer gemeinsamen Basis herausbilden und jeweils eigene Endblöcke mit den entsprechenden Vorspannungseinrichtungen besitzen. Das Federelement sollte durch entsprechende Ausnehmungen in der Fläche eine richtungsneutrale oder eine festgelegte Druckpunktelastische Oberflächenstruktur besitzen. Für die Verwendung des Trägerelementes in einem Autositz ist eine Grundhärtevoreinstellung für Personen mit einem Körpergewicht von ca. 33kg vorgesehen. Mit der Vorspanneinrichtung wird über diesen Wert hinaus die Sitzhärte von schwereren Personen manuell oder elektromechanisch eingestellt. Mit der zusätzlichen Verwendung von pneumatischen Aktoren, die zwischen dem Federelement und dem Federspannelement angeordnet sind und einer einfachen Steuer- und Regelsoftware, kann ein fein abgestimmter Sitzkomfort für unterschiedliche Sitz- und Bewegungsprofile realisiert werden. Ist der pneumatische Aktor zusätzlich mit offenporigem Schaumstoff, der die entsprechende Druckhärte besitzt, gefüllt, kann man unabhängig von einer Druckbeaufschlagung des Aktors einen gewissen Grundsitzkomfort realisieren. Wird ein offenporiger Schaumstoff mit hoher Viskoelastizität eingesetzt, bekommt der Aktor zusätzliche eine Dämpfungsfunktion. Darüber hinaus können mit Drucksensoren, die in den pneumatischen Aktoren angeordnet sind, einzelne personenbezogene Druckprofile ermittelt werden, die für eine wechselnde Belegung des Sitzes mit unterschiedlichen Personen sinnvoll ist. Über Steuer und Regelungssysteme wird der Innendruck in den Aktoren gesteuert wobei die notwendigen Luftdruckmengen durch unterschiedliche technische drucklufterzeugende Systeme wie z.B. einem Membranenkompressor bereitgestellt werden.

In Fahrzeugen mit geringen Federungskomfort wie z.B. bei Baumaschinen oder Traktoren ist vorzugsweise das Trägerelement mit zwei Federelementen die ober- und unterhalb des Federspannelementes angeordnet sind vorgesehen. Die Abstützung des Trägerelementes kann Wahlweise auf der Auflageseite der Endblöcke durch Federn mit z.B. integrierten Dämpfern und mittig auf der Auflagenseite am unteren Federelement, oder nur mittig unter dem Federelement erfolgen. Vorteilhaft ist der Einsatz von pneumatischen Aktoren mit Dämpfungseigenschaften oder die Verwendung der Abstützelemente mit integrierten Dämpfern. Wahlweise können die pneumatischen Aktoren oder die Abstützelemente in unterschiedlicher Anzahl und Kombination nur oberhalb des Federspannelementes zwischen dem Federspannelement und Federelement oder zusätzlich unterhalb des Federspannelementes zwischen Federspannelement und Federelement angeordnet werden.

Bei der Verwendung des Trägerelementes als Rückenlehne z.B. in einem Fahrzeugsitz oder Bürostuhl ist vorzugsweise ein manuelles, pneumatisches oder elektrisches, in der Länge veränderbares, Abstützelement, vorzugsweise mit Dämpfungsfunktion im Lordosebereich, vorgesehen. Das Abstützelement kann in der Höhe in Bezug auf die Rückenlehne, durch Führungen, die entweder am Federelement oder am Federspannelement oder an beiden angebracht sind, verschoben werden. Diese Höhenanpassung ist für den Sitzkomfort wichtig, da der Lordosebereich für unterschiedlich große Personen optimal eingestellt werden muss. Je nach Ausführung kann diese Höhenverstellung manuell oder elektromechanisch erfolgen. Das Grundprinzip dieser im Sitzbereich angedachten Lösung kann auch als Leichtbaukonzept für Tragsysteme z.B. in Rucksäcken oder Schulranzen verwendet werden. Sinnvoll ist die Verwendung eines breiten, vorgewölbten Federelementes im Rückenbereich mit zwei Federspannelementen.

Eine im Autositz sicherheitstechnisch optimale Lösung ist eine feste Verbindung von Kopfstütze mit dem Federelement welches die Rückenlehne bildet, oder mit dem Federspannelement, um bei Auffahrunfällen das so genannte Schleudertrauma zu reduzieren. Bei einem Auffahrunfall von hinten wird die Person in die Rückenlehne gepresst und durch die Verformung des Federelementes kommt automatisch die Kopfstütze nach vom wodurch eine große Auslenkung des Kopfes nach hinten frühzeitig verhindert wird. Bei dieser technischen Lösung ist eine Höhenanpassung der Kopfstütze für unterschiedliche Personen weiterhin gegeben. Um in anderen Unfallsituationen daraus keinen Nachteil entstehen zu lassen, sollte eine zu starke rückwärtige Bewegung der Kopfstütze durch eine mechanische Begrenzung wie z.B. eine Zugbandbegrenzung, die vorteilhaft Dämpfungseigenschaften besitzt und zwischen Federelement und rückwärtiger Rückenschalenabdeckung eingesetzt wird, verhindert werden. Bei einem Funktionsmodul, das aus mehreren Trägerelementen bzw. aus einem Federelement mit mehreren Federspannelementen gebildet wird und das adaptiv wirkende Druckverteilungsstrukturen im Federelement benötigt, kann die Vorspannung über eine gemeinsame, zentrale Vorspanneinheit eingestellt werden, die in Sonderanwendungen über elektromechanische oder pneumatische Aktoren erfolgt. Diese Funktionsverbindung der einzelnen Federspannelemente kann z.B. durch rollen geführte Drahtseilverbindungen, Bowdenzüge oder hydraulische Verbindungen erfolgen.

Ausführungsbeispiele der Erfindung werden im folgendem unter Bezugnahme auf die beigefügten Zeichnungen näher beschrieben. Es zeigen:
Fig. 1 eine Seitenansicht des Trägerelementes mit einem mittig zwischen dem Federelement und dem Federspannelement angeordneten Abstützelement, das mit einer Seite fest mit dem Federelement verbunden ist und mit der davon abgewandten Seite auf dem Federspannelement aufliegt, welches an der linken und rechten Auflageseite in den Vorspanneinrichtungen der Endblöcke geführt ist.
Fig. 2 eine Seitenansicht des Trägerelementes mit einem mittig zwischen dem Federelement und dem Federspannelement angeordneten Abstützelement, das mit einer Seite fest mit dem Federelement verbunden ist und auf der davon abgewandten Seite eine Öffnung besitzt, durch die das Federspannelement geführt ist.
Fig. 3 eine Seitenansicht des Trägerelementes mit einem mittig zwischen dem Federelement und dem Federspannelement angeordneten Abstützelement, das mit einer Seite fest mit dem Federelement verbunden ist und auf der davon abgewanden Seite eine Öffnung besitzt, durch die das Federspannelement geführt ist und zwei seitlich davon angeordneten Abstützelemente, die mit einer Seite fest mit dem Federelement verbunden sind und mit der davon abgewandten Seite auf.dem Federspannelement aufliegen.
Fig. 4 einen vereinfacht dargestellter Längsschnitt durch einen Endblock, der wie ein Aufsteckschuh ausgebildet ist, das Federelement an den Enden umfasst und den Aufnahmeraum für die Vorspanneinrichtung bildet, in der eine Druckfeder aus Elastomer eingesetzt ist, die an einer Seite Ausformungen besitzt, welche als Auflage für die Begrenzungsanschläge, die am Federspannelement angeordnet sind, und zur Dämpfung von den linear auftretenden Schubbewegungen dienen.
Fig. 5 einen vereinfacht dargestellter Längsschnitt durch ein Abstützelement mit eingesetzten Gleitführungen für die Aufnahme des Federspannelements.
Fig. 6 eine Seitenansicht des Trägerelementes mit einem mittig zwischen den Endblöcken angeordneten Abstützelement, das zwischen dem Federelement und dem Federspannelement als eine oval ausgeformte Feder fest mit der innenliegenden Seite des Federelementes und dem Federspannelement verbunden ist.
Fig. 7 eine Seitenansicht des Trägerelementes mit mehreren oval ausgeformten Federn, die zwischen dem Federelement und Federspannelement angeordnet sind und fest mit der innenliegenden Seite des Federelementes und dem Federspannelement verbunden sind.
Fig. 8 eine Seitenansicht des Trägerelementes mit einem mittig zwischen dem Federelement und dem Federspannelement angeordneten Abstützelement, das als pneumatischer Aktor mit zwei Kammern ausgebildet ist und fest mit der innenliegenden Seite des Federelementes und dem Federspannelement verbunden ist.
Fig. 9 eine Seitenansicht des Trägerelementes mit einem mittig zwischen zwei Federelementen angeordnetem Federspannelement, wobei sowohl Federelement wie auch Federspannelement von den Endblöcken aufgenommen werden, und einer oval ausgeformten Feder, die mittig zwischen den Endblöcken und zwischen dem oberen Federelement und dem Federspannelement angeordnet ist, sowie einer Auflageseite für das Trägerelementes, welches mittig unter dem unteren Federelement ist und zwei weiteren Federn unter der linken und rechten Auflageseite der Endblöcke.
Fig. 10 eine Seitenansicht des Trägerelementes mit in Längsrichtung verlaufender trapetzförmig ausgeformter Feder, die fest mit der innenliegenden Seite des Federelementes und dem Federspannelement verbunden ist.
Fig. 11 eine Queransicht in vereinfachter Darstellung mit einem mittig angeordneten Federelement und einen links und rechts neben dem mittleren Federelement angeordnete Federelemente, die durch Federarme, die sich seitlich an den Abstützelementen und den Endblöcken befinden, getragen werden.
Fig. 12 eine Queransicht in vereinfachter Darstellung mit profilierten, breiten Federelement.
Fig. 13 einen Ausschnitt einer Draufsicht von Fig, 12. mit profilierten, breitem Federelement, das eine flügelartige Segmentierung aufweist.
Fig. 14 eine vereinfachte Darstellung einer Unteransicht eines Trägerelementes, bestehend aus einem Federelement mit rechteckigen Zuschnitt und Durchbrüchen in der Fläche für eine optimierte Druckpunktelastizität, sowie vier sich aus einer gemeinsamen Basis herausbildenden Federspannelementen, die mit ihren Enden in den Vorspannungseinrichtungen der Endblöcken, die fest mit den Trägerelementen verbunden sind, geführt werden.
Fig. 15 eine vereinfachte Darstellung eines Schnittes durch einen Endabschnitt eines Federspannelementes mit rundem Querschnitt auf das ein Bauteil mit Begrenzungsanschlag und Gewinde für die Druckverstellung aufgesteckt und mit diesem verklebt oder verpresst ist, oder ein am Federelement angespritztes Bauteil aus Glasfaserverstärkten Kunststoff.
Fig. 16 eine vereinfachte Darstellung einer Rückensitzlehne für einen Autositz mit einem Federelement das die Rückenlehne bildet und zwei vertikal verlaufenden Federspannelementen mit im unteren Bereich angeordneter Vorspanneinrichtung und einer am Federelement befestigter Kopfstütze und einem auf dem Federspannelement verschiebbaren pneumatischen Aktor für die Lordoseeinstellung.
Fig. 17 eine vereinfachte Darstellung von Fig. 16 als Seitenansicht
Fig. 18 eine Seitenansicht des Trägerelementes mit einem mittig zwischen dem Federelement und dem Federspannelement angeordneten Abstützelement das als oval ausgeformte Feder fest mit der innenliegenden Seite des Federelementes und dem Federspannelement verbunden ist, welches in den links und rechts am Federspannelement vorhandene Führungen in den Führungsaufnahmelagern der Endblöcke gelagert ist, sowie ein Zugelement, das unterhalb des Federspannelementes verläuft und an den Enden in der Vorspanneinrichtung geführt wird.
Fig. 19 eine einfache Ausschnittsdarstellung vom Endblock mit einem Führungsaufnahmelager an dem die am Federspannelement vorhandene Führung eingeschoben ist und ein unterhalb des Federspannelementes verlaufendes Zugelement, das mit einem angespritzten Kunststoffteil für die Aufnahme der Druckfeder und deren Härteverstellung in der Vorspanneinrichtung versehen ist, sowie eine pneumatischer Aktor unter der Auflagenseite des Endblocks für das Heben und Senken des Trägerelementes.

In Fig.1 ist ein Trägerelement dargestellt in dem mittig zwischen den Endblöcken 4 und 5 ein Abstützelement 3 fest mit dem konkav geformten Federelement 1 verbunden ist und mit seiner gegenüberliegenden Seite auf dem Federspannelement 2 aufliegt. Bei einer Druckbelastung des Federelementes 1 auf seiner Druckbelastungsseite 40 und der entsprechenden Auslenkung wird durch das Abstützelement 3 das Federspannelement 2 mit ausgelenkt. Durch die Auslenkbewegung des Federelementes 1 wird der Abstand zwischen den Endblöcken 4 und 5 bis zum erreichen einer annähernden Geraden leicht vergrößert. Die Auslenkbewegung des Federspannelementes 2 führt dagegen zur Verkürzung der Strecke zwischen den Begrenzungsanschlägen 12 und 13 wenn eine gerade Verbindung zwischen den Begrenzungsanschlägen 12 und 13 angenommen wird. Diese durch Druck ( Federelement 1 ) und Zug ( Federspannelement 2 ) entstehenden Streckenverkürzungen werden durch eine Druckfeder 15,16 die sich im Bereich der Endabschnitte 10 und 11 des Federspannelementes 2 und innerhalb der Endblöcke 4 und 5 befinden, aufgenommen.

Bei festgelegter Federhärte mit vorzugsweise progressiver Federkennlinie und einem festgelegten Verwendungszweck z.B. die Verwendung des Trägerelementes in einem Bett als Lattenrost mit einem festgelegten Matratzentyp, kann produktionsseitig der Härtegrad einzelner Trägerelemente vorgegeben werden. In diesen Fall ist die Verwendung von Elastomerfedem z.B. aus PUR oder MCU vorgesehen. Eine manuelle Verstellung der Härtegrade ist dann sinnvoll, wenn das Unterbett in seinen Komfortbereichen an unterschiedliche Matratzentypen und die Anforderungen spezifischer Nutzer angepasst werden muss.

In Fig.2 ist ein Trägerelement dargestellt in dem mittig zwischen den Endblöcken 4 und 5 ein Abstützelement 3a fest mit dem konkav geformten Federelement 1 verbunden ist und welches mit einer Öffnung in seiner gegenüberliegenden Seite versehen ist durch die das Federspannelement 2 geführt wird. Diese Ausführung ist dann vorteilhaft, wenn mehrere Abstützelemente 3a eingesetzt werden. In der Fig. 3 wird ein Trägerelement gezeigt, das mit einem Abstützelement 3a und zwei seitlich davon angeordneten Abstützelementen 3 ausgestattet ist.

In Fig. 4 wird beispielhaft gezeigt, wie eine Anbindung der Endblöcke 4 und 5 mit dem Federelement 1, wenn es z.B. aus Halbzeugen wie Sperrholz, Verbundwerkstoffen oder aus Kunststoffplatten besteht, angedacht ist. Die Endblöcke 4 und 5, sind in den Bereichen an denen sie mit dem Federelement 1 fest verbunden werden müssen wie eine Klammer als Aufsteckschuh 30 ausgestaltet, die die Enden des Federelementes 31 und 32 aufnehmen. Damit sich der Aufsteckschuh 30 bei Belastung nicht aufbiegt, hat er mittig zwischen der oberen und unteren Wand die die Einschuböffnung für das Federelement 1 bildet, in Längsrichtung 9 des Federelementes 1 einen breiten Verbindungssteg und das Federelement 1 eine entsprechende Ausnehmung mittig an seinen Enden 31 und 32.

Wenn das Trägerelement einer ständigen dynamischen Belastung ausgesetzt wird, ist zwischen den Begrenzungsanschlägen 12 und 13 und der Anlageseite für die Begrenzungsanschläge 12 und 13 an den Endblöcken 4 und 5 eine Dämpfungsscheibe aus Elastomer oder Gummi eingesetzt. Das Federspannelement 2 muss in allen Anwendungsfällen in seiner Federhärte so gewählt werden, dass es federnde Eigenschaften hat und in Längsrichtung druckfest ist. Hierdurch kann es in jeder Belastungssituation seiner statischen Aufgabe, einen Druckbelastungsanteil, dem das Trägerelement ausgesetzt ist, mit zu übernehmen, entsprechen. In den häufigste Fällen besteht eine feste Positionierung und Befestigung der Begrenzungsanschläge 12 und 13 an dem Federspannelement 2. In Sonderfällen wie z.B. bei der Verwendung als Trägerelement im Architekturbereich oder als Brückenelement, kann es zu einer variablen Positionierung der Begrenzungsanschläge 12 und 13 auf der Längsachse 9 des Federspannelementes kommen, um darüber die Krümmung des Federelementes zu steuern und zu korrigieren. Die Begrenzungsanschläge 12 und 13 könnten als Verstellmutter mit Innengewinde ausgebildet sein und über ein Gewinde, das sich in den Endabschnitten 10 und 11 des Federspannelement 2 befindet, verstellt werden.

In der Fig.5 wird eine Ausformung einer Gleitbuchse 19 im Abstützelement 3a gezeigt, die in das Abstützelement 3a eingeklinkt ist und in seiner Führungsöffnung für das Federspannelement 2 einen balligen Verlauf hat, damit des Federspannelementes 2 in jeder Durchbiegungsposition in seiner Krümmung nicht beeinflusst wird.

In der Fig.6 wird ein Trägerelement gezeigt, das statt einem starren Abstützelement 3 und 3a ein flexibles, als Feder ausgebildetes Abstützelement 3b benutzt. Diese Anwendung ist dann vorteilhaft, wenn das Federelement 1 in seiner Federhärte weicher ist z.B. eine größere Federflexibilität besitzen muss wie zum Beispiel bei den Anforderungen die im Produktbereich Bettlattenrost besteht. Werden mehrere Federn 24 eingesetzt, können diese in ihrer Federhärte deutlich geringer ausgelegt sein als die Federhärte vom Abstützelement 3b in der Fig. 6. Ihre Aufgabe ist vorrangig eine hohe Druckpunktelastizität des Federelementes 1 zu ermöglichen, das in dieser Anwendung in seiner Federhärte noch weicher ausgelegt sein kann als bei einer Verwendung des Abstützelementes 3b. Die Feder 24 kann in diesen Zusammenhang vorteilhaft aus einem Weichschaumstoff gebildet werden wenn sie räumlich und stoffschlüssig auf der gesamten Länge vom Endblock 4 bis Endblock 5 verläuft und fest mit dem Federelement 1 und dem Federspannelement 2 verbunden ist. Über die Wahl der Raumdichte und der Druckhärte des Schaumstoffs kann eine optimale, feinfühlige Druckpunktelastizität des Federelementes 1 erreicht werden. Voraussetzung ist eine Härteabstimmung zwischen der Federhärte des Federelementes 1, dem Federspannelement 2 und der Federkennlinie der Druckfeder 15 in der Vorspanneinrichtung. In dieser Anwendung sollte das Federelement 1 mindestens so breit sein wie das Federspannelement 2, das in seiner breite so gewählt werden muss, das die Feder 24 aus Weichschaumstoff, entsprechend der vorgegebenen Dichte und Federhärte, auf einer dafür notwendig breiten Auflage befestigt werden kann, damit sie in ihrer ganzen Breite optimal ihre Funktion erfüllen kann.

Soll eine einstellbare und in der Härte veränderbare Druckpunktelastizität des Federelementes 1 ermöglicht werden, sind pneumatische Aktoren als Federn 22 vorgesehen, die einzeln eingesetzt sind oder eine zusammenhangende, pneumatische Feder 24 bilden, die in ihrer Wirkweise der Feder 24, aus Weichschaumstoff entspricht, wenn sie räumlich, befestigungstechnisch sowie zusätzlich in ihrer Hülle mit offenporigem Schaum befüllt ist. Damit lassen sich einstellbare, sowie variable Druckpunktelastische Profile realisieren, die druckausgleichend, adaptiv sind. Diese Anwendung ist vor allem im Produktbereich Pflegebetten und Autositze vorgesehen, da hier der entsprechende Bedarf an individuell veränder- und anpassbaren Komfortzonen gegeben ist.

In der Fig.9 wird ein Trägerelement gezeigt, das aus einem Federspannelement 2 und zwei Federelementen und 1a besteht. Die Auflageseite 8 ist mittig unter dem Federelement 1 a angebracht damit das Federelement 1a wie eine Zusatzfeder wirken kann. Um eine bessere Kippstabilität zu gewährleisten können an den Endblöcken 4 und 5 zusätzlich Federn 34 und 35 angebracht sein, die vorzugsweise als Dämpfer ausgebildet sind. Diese Anwendung ist für Trägerelemente vorgesehen, die zusätzlich zur notwendigen Druckpunktelastizität für das Sitzen eine hohe Eigenfederung und Dämfpung z.B. bei der Verwendung in einem Traktorsitz benötigen.

In der Fig.10 wird ein Trägerelement gezeigt, das eine zusammenhängende, trapetzförmige ausgeformte Feder 33 besitzt, die mit ihren oberen und unteren Enden mit dem Federelement 1 und dem Federspannelement 2 mechanisch verbunden ist. Federelement 1, Federspannelement 2 und Feder 33 sind in dieser Abbilung als eigenständige Teile angelegt und können aus unterschiedlichen Materialien gebildet werden.

Die in Fig. 6,7 und 10 gezeigten Trägerelemente können problemlos aus einem einzlenen Kunststoffspritzgussteil hergestellt werden. Über den Querschnittsverlauf die Form und Breite vom Federelement 1 und Federspannelement 2 , über die Anzahl und Ausformung der Federn 24, sowie dem Abstandsverlauf 17 und der Kennlinie der Druckfeder 15 unter Berücksichtigung der verwendeten Kunststoffsorte mit eventuellem Glasfaseranteil, ist eine Großserienproduktion von einzelnen Trägerelementen, die ein Bettlattenrost mit hohem Komfort für den privaten Bereich bilden, kostengünstig zu realisieren. In dieser Realisierungsvariante werden die Druckfeder 15 und die zur Härteverstellung notwendigen Einzelteile nachträglich in das Kunststoffteil eingesetzt. Federelemente mit Befestigungsmöglichkeiten für das Anbringen der Trägerelemente am Bettrahmen die an der Auflageseite 6 und 7 unterhalb der Endblöcke 4 und 5 liegen, können nach Bedarf als einzelne Federn nachträglich an den Endblöcken 4 und 5 angebracht werden oder sind bereits in einem Spritzgussgang mit dem übrigen Teilen, die das Trägerelement bilden, hergestellt.

In Fig.11 wird eine Ausführung für das Trägerelement gezeigt, die aus einem mittig angeordneten Trägerelement besteht, an dem links und rechts, parallel in Längsrichtung 9 , zwei weitere Federelemente 1 b und 1 c in gleicher Höhe und Verlauf wie das Federelement 1, angeordnet sind. Durch diese Federarme 36 und 37 an den Endblöcken 4 und 5 sowie an den Abstützelementen 3 und 3a werden die im Federelement 1 gegebenen Auslenkwerte in Längsrichtung 9 an die Federelemente 1 b und 1c übertragen. Dieses Baukonzept für das Trägerelement ermöglicht eine breite Bauform des Trägerelementes mit zusätzlich jeweils eigener Auslenkrichtung der Federelemente 1b und 1 c in Querrichtung.
In der Fig. 12 und 13 wird ein Trägerelement gezeigt, das aus einem breiten Federelement 1 besteht, das flügelartige Elemente besitzt, die bei Druckbelastung federnd in Querrichtung zur Längsrichtung 9 auslenken.

In Fig. 14 wird ein Trägerelement für einen Sitz gezeigt, das aus Einzelarmabschnitten, die eine gemeinsame Basis 38 haben, sowie den Federspannelemente 21,21b,21c und 21a gebildet wird. An den Eckpunkten des Federelementes 1 sind die Endblöcke 4a,4b,4c und 4, die die Vorspanneinrichtung aufnehmen, angebracht. In der Fläche des Federelementes sind Durchbrüche 39 so angeordnet, das z.B.die Druckspitzen die beim Sitzen ohne Durchprüche 39 im Gesäßbereich entstehen würden, nicht auftreten können. In dieser gezeigten Lösung für einen Sitzunterbau mit mehreren Federspannelementen 21, 21a, 21b und 21c und den dazugehörigen, einzelnen Vorspanneinrichtungen, die an den Eckpunkten des Federelementes 1 angebracht sind, besteht die Möglichkeit, die Härte des Federelementes 1 nicht mehr einzeln, sondern über eine zentrale Vorspanneinrichtung einzustellen. Unterschiedliche Lösungen für Sitzunterbauten sind durch die Verwendung von einzelnen Trägerelementen, die paarweise oder einzeln in Längs- oder in Querrichtung angeordnet sind, zu realisieren. In diesem Fall können diese Anordungen auch allein durch die Federspannelemente 2 an einem großen Federelement 1 erfolgen.

In der Fig. 15 wird der Endabschnitt 10 und 11 am Federspannelement als Einzelteil, das an dem Federspannelement befestigt wird, dargestellt. Dieses kann je nach Anforderung aus Stahl, Alu oder Kunststoff bestehen.

Fig. 16 und 17 zeigt eine Rückenlehnenkonstruktion mit zwei parallel angeordneten Federspannelementen 2 die vertikal verlaufen und ein Federelement 1 als Rückenlehne. Die Kopfstütze kann entweder am Federelement 1 oder am Federspannelement 2 in der Höhe verschiebbar angebracht werden. Mit der pneumatischen Feder 22 als Aktor wird im Lordosebereich die Rückenlehne an den Benutzer angepasst. Sie ist in der Rückenlehnenhöhe manuell oder elektromechanisch einstellbar. Die Gesamthärteeinstellung der Rückenlehne ist mit manuellen oder elektromechanischen bekannten Lösungen vorgesehen. Das Trägerelement liegt in einer stabilen Rückensitzschale und stützt sich mit seiner Auflageseite 6 und 7 an dieser ab. Für Stühle die ohne individuelle Lordoseeinstellung, sondern mit festgelegten Werten für den Lordosebereich eingesetzt werden, ist es vorteilhafter, das ein oder mehrere Trägerelemente bzw. nur die Federspannelemente 2, horizontal an einer Rückenlehne angeordnet sind.

Fig. 18 zeigt ein Trägerelement mit zusätzlichem Zugelement 27. Mit dieser Ausführung können vor allem lange und durch Witterungseinflüsse wie starke Wind- und Schneelasten hoch belastbare, sowie adaptiv reagierende Trägerelemente z.B. für Gebäudeüberdachungen, deren Außehaut aus textilen Materialien bestehen, realisiert werden. Die Anzahl der einzusetzenden Abstützelemente 3,3a und 3b oder der Federn 24 und 33 hängt in erster Linie von der Materialwahl mit der entsprechenden Federauslegung für das Federelement 1 und dem Federspannelement 2 ab. Bei der Verwendung von flexibel ausgelegtem Spritzbeton mit Faseranteilen oder Beton mit Metallfaseranteilen für das Federelement 1 und dem Federspannelement 2 ist die Verwendung von mehreren Abstützelementen 3,3a und 3b öder der Federn 24 und 33 notwendig, um einer möglichen Bruchgefahr vom Federelement 1 und dem Federspannelement 2 entgegen zu wirken. In Sonderfällen können diese Trägerelemente mit pneumatischen Aktoren ausgestattet werden, die mit einer entsprechenden Steuer- und Regeltechnik so geregelt werden können, dass unterschiedlichen Belastungsformen, die z.B. auch zu Schwingungen des Trägersystem führen können, entgegengesteuert werden kann. Vorteilhaft für diese Anwendung ist, wenn die pneumatischen Aktoren bereits mit einer Grunddämpfungsfunktion ausgestattet sind.

In der Fig. 19 ist beispielhaft dargestellt, wie die Anbindung des Federspannelementes 2 mit seinem Endabschnitt 10 seiner Führung 25 in die Führungsaufnahme 26 am Endblock 4 für Trägerelement mit geringer dynamischer Belastung erfolgt. Bei Trägerelementen mit hoher dynamischer Belastung ist es notwendig, dass die Führungsaufnahme durch eine selbstschmierende Gleitlagerbuchse oder entsprechende Rollenlager gebildet wird.

Für Sonderanwendungen ist vorgesehen, dass das Trägerelement mit seinen Auflageseiten 6 und 7 an den Endblöcken 4 und 5, durch Hebevorrichtungen wie z.B. durch einen pneumatischen Aktor 20 in der Auflagenhöhe verändert werden kann. Für die Höhenverstellung von schweren Trägerelementen an seinen Auflageseiten 6 und 7 sind mechanische, elektromechanische oder hydraulische Systeme vorgesehen. In der Fig. 19 ist am Zugelement 27 an seinen Enden 28 und 29 ein Bauteil mit Gewinde angebracht, das eine Druckfeder 15 aufnimmt, um über eine Schraubverbindung die Härte des Trägerelementes einzustellen. Das Zugelement 27 mit seinen Enden 28 und 29 wird bei hoher Dynamischer Belastung in Führungsaufnahmen mit selbstschmierenden Führungslagern geführt. Alle beschriebenen Ausführungen des Trägerelementes mit Härteverstelleinheit besitzen.an den Endblöcken 4 und 5 Führungsaufnahmen für das Federspannelement 2, sodas ein Verdrehen des Federspannelementes 2 ausgeschlossen wird.

In den häufigsten Anwendungsfällen ist vorgesehen, dass die Härteverstellung des Trägerelementes nur über eine Vorspanneinrichtung entweder im Endblock 4 oder 5 erfolgt. Je nach Ausführung wird die Vorspanneinrichtung mit je einer Druckfeder 15 in den Endblöcken 4 und 5 gebildet oder nur eine Druckfeder 15 die sich entweder im Endblock 4 oder im Endblock 5 befinden kann. In diesem Anwendungsfall wird das Federspannelement 2 mit einem Endabschnitt 10 oder 11 fest mit einem Endblock 4 oder 5 verbunden.

## Patentansprüche

1. Ein an mindestens einer Auflageseite (6,7,8) abgestütztes, in Längsrichtung (9) streifenförmiges, in wenigstens einer Querrichtung in seiner Federwirkung einstellbares Trägerelement, dem seine druckpunktelastische Federwirkung produktionsseitig vorgegeben ist und oder seine Federwirkung variabel einstellbar ist, wobei zwischen den Endblöcken (4,5) mindestens ein Federelement (1) und mindestens ein Federspannelement (2) besteht, welche mindestens in einer Achsrichtung auslenkbar sind, das Federspannelement (2) mit einstellbarer Vorspannung auf Zug gespannt ist, **dadurch gekennzeichnet, dass** das Federspannelement an seinen Endabschnitten (10,11) Begrenzungsanschläge (12,13) besitzt, die sich jeweils an den sich gegenüberliegenden Innenseiten der Endblöcke (4,5) abstützen.

2. Trägerelement nach Anspruch 1, **dadurch gekennzeichnet, dass** mindestens ein Abstützelement (3) mit einer Seite am Federelement (1) und mit der gegenüberliegenden Seite am Federspannelement (2) befestigt ist und oder nur auf der dem Federspannelement (2) zugewandten Innenseite des Federelements (1) oder auf der dem Federelement (1) zugewandten Innenseite des Federspannelementes (2) zwischen den Endblöcken (4,5) fest und oder verschiebbar angeordnet ist.

3. Trägerelement nach einem der vorhergehenden Ansprüche, **dadurch gekennzeichnet, dass** das Federspannelement (2) aus einem federnden Rundstab oder Leiste mit vorwiegend rechteckigen Querschnitt gebildet wird, welcher die Endblöcke (4,5), die die Vorspanneinrichtung aufnehmen, durchdringt und spezielle Ausformungen (14) für die Aufnahme einer Druckfeder und oder Zugfeder (15,16) und für die einstellbare Vorspannung des Federelementes (1) besitzt, die durch die bekannte technische Lösungen wie Gewinde-Mutter Verstellungen, Raster, unterschiedlich dicke Distanzscheiben oder in Sonderfällen über eine elektromechanische Ansteuerung geschieht.

4. Trägerelement nach Anspruch 1, **dadurch gekennzeichnet, dass** das Federelement (1) und das Federspannelement (2) in Längsrichtung zwischen den Endblöcken (4,5) federnd auslenkbar, jedoch in Längsrichtung (9) druckfest ist und dass sie aus unterschiedlichen Profilen, die in der Längsrichtung unterschiedliche Querschnittverlaufe aufweisen können gebildet werden und der Abstand und Abstandsverlauf (17) zwischen dem Federelement (1) und dem Federspannelement (2) entsprechend des Einsatzortes und der verwendeten Materialien und den damit verbundenen statischen Anforderungen unterschiedlich verlaufen kann und das Federelement (1) und das Federspannelement (2) in seiner Federwirkung und Härteauslegung unterschiedliche Werte haben.

5. Trägerelement nach einem der vorhergehenden Ansprüche, **dadurch gekennzeichnet, dass** das Federspannelement (2) in Führungsöffnungen (18) in den Abstützelementen (3a) und den Endblöcken (4,5) geführt ist und zusätzlich Gleitlagerbuchsen (19) in die Führungsöffnungen (18) der Abstützelemente (3a) und in den Führungsöffnungen (18a,18b) der Enblöcken (4,5) nach Bedarf eingesetzt sind.

6. Trägerelement nach einem der vorhergehenden Ansprüche, **dadurch gekennzeichnet, dass** das Federspannelement (2) aus einem Metallfederdraht mit runden oder anderen Querschnitten gebildet wird und oder aus einem Metall oder Kunststoff Zugseil mit niedriger Dehnung besteht, das in einem Kunststoffhohlprofil verläuft und oder mit Kunststoff ummantelt ist und dass an seinen beiden Enden angespritzte oder angepresste Ausformungen (14) bestehen.

7. Trägerelement nach einem der vorhergehenden Ansprüche, **dadurch gekennzeichnet, dass** die Abstützelemente (3) aus Federn (36) und oder aus Weichschaumblöcken und oder Materialien mit vergleichbaren Eigenschaften, mit unterschiedlicher Dichte gebildet werden, die entsprechend der Aufgabe unterschiedlich ausgeformt sind und eine unterschiedliche Grundhärte haben und oder aus ansteuerbaren pneumatische, hydraulischen oder elektromechanische Aktoren gebildet werden, die in ihrer Härte und Ausdehnung zwischen dem Federelement (1) und dem Federspannelement (2) geregelt werden.

8. Trägerelement nach einem der vorhergehenden Ansprüche, **dadurch gekennzeichnet, dass** Federn (24) zwischen dem Federelement (1) und dem Federspannelement (2) fest angeordnet sind, sie vorzugsweise ring-, mäander- oder trapetzförmig (33) Ausgeformt sind und oder aus einem formschlüssig zwischen dem Federelement (1) und dem Federspannelement (2) eingebrachten Weichschaumblock gebildet werden und oder pneumatischen ansteuerbaren Aktoren (22) bestehen und dass die Aktoren in ihrer Härte und Ausdehnung zwischen dem Federelement (1) und dem Federspannelement (2) mechanisch, elektromechanisch oder pneumatisch geregelt werden können und dass sie aus unterschiedlichem Material und Härtegraden bestehen.

9. Trägerelement nach einem der vorhergehenden Ansprüche, **dadurch gekennzeichnet, dass** mindestens ein Federspannelement (2) als Feder eingesetzt wird und Begrenzungsanschläge (12,13) und Führungen (25) am Federspannelement (2) und Führungsaufnahmen (26) in den Endblöcken (4,5) vorhanden sind und über ein Zugelement (27), das vorteilhaft als Flachband und oder Seil aus Kunststoff- und oder Stahlgewebe ausgebildet ist, das an seinen Enden (28) angespritzte Gewinde, Rasterungen und oder entsprechende Befestigungsmittel aufweist, welche die Endblöcke (4,5), die die Vorspanneinrichtung aufnehmen, durchdringt und mittels einer Druckfeder (15,16) die Federhärte der Druckfeder (15,16) verändert werden kann und damit die Vorspannung des Federelements (1) einstellbar ist.

10. Trägerelement nach einem der vorhergehenden Ansprüche, **dadurch gekennzeichnet, dass** ein Federspannelement (2) besteht und auf seinen beiden gegenüberliegenden Seiten jeweils ein Federelement (1 und 1a) angeordnet ist und sie von den Endblöcken (4,5) aufgenommen werden und das mindestens eine Abstützelement (3b) zwischen dem Federelement (1) und dem Federspannelement (2) angeordnet ist und dass die Auflageseite (8) des Trägerelements auf der unteren Seite des Federspannelements (1a) erfolgt.

11. Trägerelement nach einem der vorhergehenden Ansprüche, **dadurch gekennzeichnet, dass** die Abstützelemente (3) und die Endblöcke (4,5) als Federarme ausgebildete Tragarme (36,37) besitzen, die spiegelsymmetrisch links und rechts in Querrichtung der Längsachse angeordnete sind und zusätzliche Federelemente (1b,1c) aufnehmen, die den gleichen Höhenverlauf wie das Federelement (1) haben.

12. Trägerelement nach einem der vorhergehenden Ansprüche, **dadurch gekennzeichnet, dass** das Federspannelement (1) aus mehreren Armen (21,21a,21b,21c) gebildet wird, die sich aus einer gemeinsamen Basis (38) herausbilden und jeweils eigene Endblöcke (4,4a,4b,4c) an ihren Enden aufweisen, und ein Federelement (1) besteht, das durch entsprechende Ausnehmungen (39) im Federelement (1) richtungsneutrale oder festgelegte Druckpunktelastische Oberflächenverformungen bzw. die Einsinktiefe in der Oberflächenstruktur des Federelements (1) festgelegt wird.

13. Trägerelement nach einem der vorhergehenden Ansprüche, **dadurch gekennzeichnet, dass** bei einem Funktionsmodul, das aus mehreren Trägerelementen besteht bzw. aus einem Federelement (1) mit mehreren Federspannelementen (2) gebildet wird und das adaptiv wirkende Druckverteilungsstrukturen im Federelement aufweist, die Vorspannung über eine ausgelagerte gemeinsame, zentrale Vorspanneinheit erfolgen kann, wobei die gemeinsame Ansteuerung über Rollengeführte Drahtseilverbindungen, Bowdenzüge oder hydraulische Komponenten erfolgt.

14. Trägerelement nach einem der vorhergehenden Ansprüche, **dadurch gekennzeichnet, dass** ein breites Federelement (1) besteht, an dem mehrere einzelne Federspannelemente (2) mit den dazugehörigen Bauteilen längs und oder quer angeordnet sind.

## Claims

1. A support element, which is strip-shaped in the longitudinal direction (9), supported on at least one bearing side (6, 7, 8,) and adjustable in its spring effect in at least one transverse direction, the pressure point elastic spring effect of which element is predefined by production, and/or the spring effect of which may be varied, there being at least one spring element (1) and at least one spring tensioning element (2) between the end blocks (4, 5), and these can be deflected at least in an axial direction, the spring tensioning element (2) being tensioned with adjustable pre-tension, **characterised in that** at its two end portions (10, 11) the spring tensioning element has limit stops (12, 13) which are each supported on the mutually opposing inner sides of the end blocks (4, 5).

2. Support element according to claim 1, **characterised in that** at least one support element (3) is secured by one side to the spring element (1) and by the opposing side to the spring tensioning element (2) and/or is arranged fixed and/or displaceably between the end blocks (4, 5) only on the inner side of the spring element (1) facing the spring tensioning element (2) or on the inner side of the spring tensioning element (2) facing the spring element (1).

3. Support element according to either of the preceding claims, **characterised in that** the spring tensioning element (2) is formed from a resilient round rod or strip having a predominantly rectangular cross-section which penetrates the end blocks (4, 5), which receive the pre-tensioning device, and has special shaped parts (14) for receiving a compression spring and/or tension spring (15, 16) and for adjustably pre-tensioning the spring element (1), which occurs by way of known technical solutions, such as threaded nut adjustments, grids, spacer washers with different thicknesses or in special cases by way of an electromechanical activation.

4. Support element according to claim 1, **characterised in that** the spring element (1) and the spring tensioning element (2) can be resiliently deflected between the end blocks (4, 5) in the longitudinal direction, but is pressure-resistant in the longitudinal direction (9) and **in that** they are formed from different profiles, which can have different cross-sectional characteristics in the longitudinal direction, and the spacing and spacing characteristic (17) between the spring element (1) and the spring tensioning element (2) can extend in different ways in accordance with the place of use and the materials used and the static requirements associated therewith, and the spring element (1) and the spring tensioning element (2) have different values in their spring effect and hardness.

5. Support element according to any one of the preceding claims, **characterised in that** the spring tensioning element (2) is guided in guide openings (18) in the support elements (3a) and end blocks (4, 5) and in addition sliding bearing bushes (19) are inserted in the guide openings (18) of the support elements (3a) and in the guide openings (18a, 18b) of the end blocks (4, 5) as required.

6. Support element according to any one of the preceding claims, **characterised in that** the spring tensioning element (2) is formed from a metal spring wire having round or other cross-sections and/or is made from a metal or plastics traction cable with low extension, which runs in a plastics hollow profile and/or is encased in plastics material, and **in that** there are sprayed- or pressed-on shaped parts (14) at its two ends.

7. Support element according to any one of the preceding claims, **characterised in that** the support elements (3) are formed from springs (36) and/or from flexible foam blocks and/or materials with comparable properties, with different densities, which have different shapes according to the application and have a different basic hardness and/or are formed from controllable, pneumatic, hydraulic or electromechanical actuators which are regulated in terms of their hardness and extension between the spring element (1) and the spring tensioning element (2).

8. Support element according to any one of the preceding claims, **characterised in that** springs (24) are securely arranged between the spring element (1) and the spring tensioning element (2), they preferably have an annular, meandering or trapezoidal shape (33) and/or are formed from a flexible foam block introduced between the spring element (1) and the spring tensioning element (2) with interlocking fit and/or consist of pneumatic, controllable actuators (22), and **in that** the actuators may be mechanically, electromechanically or pneumatically regulated in terms of their hardness and extension between the spring element (1) and the spring tensioning element (2), and that they are made from different materials and of different degrees of hardness.

9. Support element according to any one of the preceding claims, **characterised in that** at least one spring tensioning element (2) is used as a spring and limit stops (12, 13) and guides (25) are present on the spring tensioning element (2) and guide mounts (26) are present in the end blocks (4, 5) and by way of a tensile element (27), which is advantageously designed as a flat band or a cable made from plastics material and/or steel mesh, which at its ends (28) has sprayed-on threads, grids or corresponding securing means which penetrate the end blocks (4, 5), which receive the pre-tensioning device, and by means of a compression spring (15, 16) the spring stiffness of the compression springs (15, 16) can be changed, and therefore the pre-tensioning of the spring element (1) can be adjusted.

10. Support element according to any one of the preceding claims, **characterised in that** there is a spring tensioning element (2) and one spring element (1 and 1a) is arranged on each of its two opposing sides and they are received by the end blocks (4, 5), and the at least one support element (3b) is arranged between the spring element (1) and the spring tensioning element (2), and **in that** the bearing side (8) of the support element is on the lower side of the spring tensioning element (1a).

11. Support element according to any one of the preceding claims, **characterised in that** the support elements (3) and the end blocks (4, 5) have support arms (36, 37) designed as spring arms which are arranged mirror symmetrically to the left and right in the transverse direction of the longitudinal axis and receive additional spring elements (1b, 1 c) which have the same height profile as the spring element (1).

12. Support element according to any one of the preceding claims, **characterised in that** the spring tensioning element (1) is formed from a plurality of arms (21, 21 a, 21 b, 21 c) which develop from a shared base (38) and each have their own end blocks (4, 4a, 4b, 4c) at their ends, and there is a spring element (1), which is fixed by corresponding recesses (39) in the spring element (1), non-directional or fixed pressure point elastic surface deformations or the penetration depth in the surface structure of the spring element (1).

13. Support element according to any one of the preceding claims, **characterised in that** in the case of a functional module, which comprises a plurality of support elements or is formed from a spring element (1) having a plurality of spring tensioning elements (2) and which has adaptively acting pressure distribution structures in the spring element, pre-tensioning can occur by way of a relocated, shared, central pre-tensioning unit, shared control occurring by way of roller-guided wire cable connectors, Bowden cables or hydraulic components.

14. Support element according to any one of the preceding claims, **characterised in that** that there is a wide spring element (1) on which a plurality of individual spring tensioning elements (2) having the associated components are arranged longitudinally and/or transversely.

## Revendications

1. Elément support s'appuyant sur au moins une face d'appui (6, 7, 8), ayant la forme d'une bande en direction longitudinale (9) et dont l'effet de ressort est réglable dans au moins une direction transversale, l'effet de ressort élastique au point de pression de cet élément support étant prédéfini côté production et/ ou pouvant être réglé de façon variable, entre entre des blocs d'extrémité (4, 5) étant montés au moins un élément élastique (1) et au moins un élément de tension élastique (2) pouvant être être déplacés au moins en direction axiale, l'élément de tension élastique (2) étant sollicité en traction avec une précontrainte réglable, et comportant à ses extrémités (10, 11) des butées de limitation (12, 13) qui s'appuient respectivement contre les faces internes opposées des blocs d'extrémité (4, 5).

2. Elément support conforme àla revendication 1,
**caractérisé en ce qu'**
au moins un élément d'appui (3) est fixé par l'une de ces faces sur l'élément élastique (1) et par sa face opposée sur l'élément de tension élastique (2) et/ou est monté fixe ou mobile en translation uniquement sur la face interne de l'élément élastique (1) tournée vers l'élément de tension élastique (2) ou sur la face interne de l'élément de tension élastique (2) tournée vers l'élément élastique (1), entre les blocs d'extrénité(4, (4, 5).

3. Elément support conforme àl'une des revendications précédentes,
**caractérisé en ce que**
l'élément de tension élastique (2) est réalisé à partir d'une barre ronde ou ou d'une baguette élastique ayant essentiellement une section rectangulaire qui traverse les blocs d'extrémité (4, 5) qui reçoivent le dispositif de précontrainte et comportent des déformations spécifiques (14) pour permettre la réception d'un ressort de pression ou d'un ressort de traction (15, 16) et pour permettre de régler la précontrainte de l'élément élastique (1), qui est effectué par des solutions techniques connues telles que des réglages vis/écrou, des éléments d'encliquetage, des disques d'écartement disques d'écartement d'épaisseurs différentes ou dans des cas particulier par un élément de commande électromécanique.

4. Elément support conforme à la revendication 1,
**caractérisé en ce que**
l'élément élastique (1) et l'élément de tension élastique (2) peuvent être déplacés élastiquement entre les blocs d'extrémité (4, 5) en direction longitudinale mais sont toutefois rigides en pression en direction longitudinale (9), et sont formés à partir de différents profilés qui peuvent avoir des sections variables en direction longitudinale, et la distance et les variations de distance (17) entre l'élément élastique (1) et l'élément de tension élastique (2) peuvent différer en fonction du type d'utilisation et des matériaux utilisés et des exigences statiques ainsi liées, et l'élément élastique (1) et l'élément de tension élastique (2) peuvent avoir des élasticités et des duretés différentes.

5. Elément support conforme à l'une des revendications précédentes,
**caractérisé en ce que**
l'élément de tension élastique (2) est guidé dans des ouvertures de guidage (18) réalisées dans les éléments d'appui (3a) et les blocs d'extrémité (4, 5) et des coussinets de palier supplémentaires (19) sont logées selon les besoins dans les ouvertures de guidage (18) des éléments d'appui (3a) et dans les ouvertures de guidage (18a, 18b) des blocs d'extrémité (4, 5).

6. Elément support conforme à l'une des revendications précédentes,
**caractérisé en ce que**
l'élément de tension élastique (2) est réalisé en un film métallique élastique ayant une section ronde ou autre, et/ou est réalisé à partir d'un câble de traction métallique ou en matériau synthétique de faible extensibilité qui s'étend dans un profilé creux en matériau synthétique et/ou est enveloppé dans un matériau synthétique, et comporte à ses deux extrémités des déformations (14) réalisées par injection ou compression.

7. Elément support conforme à l'une des revendications précédentes,
**caractérisé en ce que**
les éléments d'appui (3) sont formés de ressorts (36) et/ou de blocs de mousse molle et/ou de matériaux ayant des propriétés comparables ayant différentes densités, qui selon leur utilisation sont formées différemment et ont une dureté de base différente ou sont réalisés à partir d'acteurs pneumatiques, hydrauliques ou électromécaniques commandables dont la dureté et l'extensibilité entre l'élément élastique (1) et l'élément de tension élastique (2) peuvent être réglées.

8. Elément support conforme à l'une des revendications précédentes,
**caractérisé en ce que**
des ressorts (24) sont fixés entre l'élément élastique (1) et l'élément de tension élastique (2) qui sont de préférence réalisés en forme d'anneaux, de méandres ou de trapèzes (33) et/ou sont formés à partir d'un bloc de mousse molle inséré par une liaison par la forme entre l'élément élastique (1) et l'élément de tension élastique (2) et/ou sont constitués par des acteurs (22) à commande pneumatique, et la dureté et l'extensibilité des acteurs entre l'élément élastique (1) et l'élément de tension élastique (2) peuvent être réglées par des moyens mécaniques, électromécaniques ou pneumatiques, et, ces acteurs (22) sont réalisés en des matériaux différents et de degrés de rigidité différentes.

9. Elément support conforme à l'une des revendications précédentes,
**caractérisé en ce qu'**
au moins un élément de tension élastique (2) est réalisé sous la forme d'un ressort, et, il est prévu des butées de limitation (12, 13) et des éléments de guidage (25) sur l'élément de serrage élastique (2) et des logement de guidage (26) dans les blocs d'extrémité (4, 5), et un élément de traction (27) qui est avantageusement réalisé sous la forme d'une bande plane et/ou d'un câble en tissu synthétique ou en tissu d'acier qui comporte à ses extrémités (28) un filetage des éléments d'encliquetage et/ou des moyens de fixation correspondant moulés par injection, qui traverse les blocs d'extrémité (4, 5) recevant l'installation de précontrainte, permet de modifier l'élasticité d'un ressort de pression (15, 16) et ainsi de régler la précontrainte de l'élément élastique (1).

10. Elément support conforme à l'une des revendications précédentes,
**caractérisé en ce qu'**
il est constitué par un élément de tension élastique (2), sur les deux faces opposées duquel respectivement monté un élément élastique (1 et la), et ces éléments peuvent être reçu par des blocs d'extrémité (4, 5), au moins un élément d'appui (3b) étant monté entre l'élément élastique (1) et l'élément de tension élastique (2), et la face d'appui (8) de l'élément support et située sur la face inférieure de l'élément de tension élastique (1a).

11. Elément support conforme à l'une des revendications précédentes,
**caractérisé en ce que**
les éléments d'appui (3) et les blocs d'extrémité (4, 5) comportent des bras supports (36, 37) réalisés sous la forme de bras élastiques qui sont montés de façon symétrique par rapport à un plan à gauche et à droite dans la direction transversale de l'axe longitudinal et reçoivent des éléments élastiques supplémentaires (1b, 1c) qui ont les mêmes variations en hauteur que l'élément élastique (1).

12. Elément support conforme à l'une des revendications précédentes,
**caractérisé en ce que**
l'élément de tension élastique (1) est formé de plusieurs bras (21, 21a, 21b, 21c) qui sont réalisés à partir d'une base commune (38) et comportent chacun à leurs extrémités des blocs d'extrémité (4, 4a, 4b, 4c) propres et il est prévu un élément élastique (1) qui détermine par des évidements (39) correspondant dans cet élément élastique (1) des déformations de surface élastiques du point de pression de direction neutre ou fixes, ou la profondeur de pénétration dans la structure surfacique de l'élément élastique (1).

13. Elément support conforme à l'une des revendications précédentes,
**caractérisé en ce que**
dans le cas d'un module fonctionnel qui est constitué par plusieurs éléments supports ou est formé par un élément élastique (1) avec plusieurs éléments de tension élastiques (2) et présente des structures de répartition de la pression à action adaptative dans l'élément élastique, la précontrainte peut être effectuée par l'intermédiaire d'une unité de précontrainte centrale commune, la commande centrale commune s'effectuant par des liaisons à câble métallique guidées par rouleaux, des tractions Bowden ou des composants hydrauliques.

14. Elément support conforme à l'une des revendications précédentes,
**caractérisé en ce qu'**
il est constitué par un large élément élastique (1) sur lequel sont montés longitudinalement ou transversalement plusieurs éléments de tension élastiques indépendants (2) avec les éléments associés.
